# EUROPÄISCHE PATENTSCHRIFT

(11) **EP 0 199 251 B1**
(45) Veröffentlichungstag und Bekanntmachung des Hinweises auf die Patenterteilung: **29.06.1988**
(21) Anmeldenummer: 86105132.4
(22) Anmeldetag: 14.04.1986
(51) Int. Cl.: F22B 1/18, F22B 29/02

(54) **Abhitzedampferzeuger**
Waste heat steam generator
Générateur de vapeur à chaleur perdue

(30) Priorität: 26.04.1985 DE 3515174
(43) Veröffentlichungstag der Anmeldung: 29.10.1986
(73) Patentinhaber: SIEMENS AKTIENGESELLSCHAFT, 80333 München (DE)
(72) Erfinder: Brückner, Hermann, D-8521 Uttenreuth (DE); Ganzer, Winfried, Dipl.-Ing., D-8520 Erlangen (DE)

(56) Entgegenhaltungen:
- EP-A- 0 048 326
- WO-A-84/00411
- CH-A- 200 146
- DE-C- 3 248 096
- FR-A- 2 522 113
- GB-A- 349 345
- GB-A- 653 540
- GB-A- 772 991
- GB-A- 2 068 095
- US-A- 3 754 533

## Beschreibung

Die Erfindung bezieht sich auf einen Abhitzedampferzeuger für heiße, staubbeladene, unter Überdruck stehende Gase mit einem in einen konzentrisch in einem Druckbehalter angeordneten, am unteren Ende offenen, die Wärmetauscherelemente tragenden sogenannten Wärmetauscherraum, mit einer in den Wärmetauscherraum mündenden Gaszuführungsleitung, mit einer an der Druckbehälterwand angeschlossenen Gasabzugsleitung sowie mit von einem Kühlmedium durchströmten Wärmetauscherelementen

Abhitzedampferzeuger sind bekannt. Sie werden insbesondere in Gas- und Dampfturbinenkraftwerken verwandt. Sie dienen dazu den Wärmeinhalt der heißen Abgase der Gasturbine zur Erzeugung zusätzlichen Frischdampf es heranzuziehen. Sie bestehen im allgemeinen aus einem zylindrischen oder rechteckigen kaminartigen Gebilde, in dem die heißen Abgase von unten nach oben nacheinander die Wärmetauscherrohre der Konvektionsheizflächen der Endüberhitzer, Zwischenüberhitzer, Verdampfer und Economiser durchströmen.

Auch hinter Reduktionsanlagen und bei chemischen Prozessen werden zur Wärmerückgewinnung solche Abhitzedampferzeuger eingesetzt. Bei Abhitzedampferzeugern, die hinter Verbrennungslagen angeordnet sind, ist es auch bekannt, die Verbrennungsgase von oben nach unten in den Abhitzekessel strömen zu lassen und dafür die Wärmetauscherheizflächen in umgekehrter Reihenfolge anzuordnen (vgl. Brennstoff-Wärmekraft 35,1983, Heft Nr. 11, Seiten 465 bis 470, sowie Heft Nr. 12, Seiten 499 bis 504).

Eine Variante solcher Abhitzedampferzeuger, welche auch für staubbeladene Gase geeignet ist, ist durch die GB-A-2 068 095 bekannt geworden. Hier strömen die heißen Abgase zunächst von unten nach oben in einen vertikal angeordneten, in einen Druckbehälter eingebauten Strahlungsraum, der frei von Einbauten gehalten ist und werden am oberen Ende dieses Strahlungsraumes abgezogen und in einen zweiten Wärmetauscherelemente tragenden Wärmetauscherraum geleitet, der unten offen ist und in einem zweiten Druckbehälter eingebaut ist und von oben nach unten durchströmt wird. Diese beiden Druckbehälter sind am unteren Ende mit trichterförmigen Öffnungen zur Entfernung von Staub und Asche versehen. Es ist eine Eigenart dieser Abhitzedampferzeugeranlage, daß der technische Aufwand beträchtlich ist und daß der Gesamtwirkungsgrad durch die großen Wärme abstrahlenden Oberflächen begrenzt ist. Darüber hinaus ist die höchstzulässige Gaseintrittstemperatur durch die Temperaturbeständigkeit der Druckbehälterwand am heißen Ende des Strahlungsraumes begrenzt.

Bei der Wärmerückgewinnung der Abgase von Kohledruckvergasungsanlagen ergeben sich zusätzliche Probleme dadurch, daß zur hohen Gastemperatur ein hoher Gasdruck sowie eine starke Staubbeladung und Aggressivität der Gase hinzukommt. Zur Wärmerückgewinnung in solchen Anlagen ist es bekannt, die heißen Abgase in einem ersten mit Wärmetauscherheizflächen versehenen Druckbehälter vorzukühlen, sie sodann in einem nachgeschalteten Zyklon zur Entstaubung einzuleiten und anschließend in einem zweiten Druckbehälter weiter zu kühlen (GB 8 204 325 DE-OS 33 05 032).

Durch die GB 653 540 ist ein Wärmetauscher bekannt geworden, bei dem die heiße Gaszuführungsleitung in einen konzentrisch in einem Druckbehälter angeordneten, am unteren Ende offenen, die Wärmetauscherelemente tragenden Wärmetauscherraum mündet, bei dem die Gasabzugsleitung an der Druckbehälterwand angeschlossen und mit dem Zwischenraum zwischen den Umfassungswänden des Wärmetauscherraumes und des Druckbehälters verbunden ist. Es ist aber eine Eigenart dieses Dampferzeugers, daß er nur für staubfreie Gase verwendbar ist, weil sich sonst die untere Kallotte zusetzen und den weiteren Gasdurchfluß blockieren würde. Auch führt die notwendige Kühlung der Gaszuführungsleitung zu einer Verminderung des Gesamtwirkungsgrades.

Der Erfindung liegt die Aufgabe zugrunde, einen Abhitze-Dampferzeuger für heiße, staubbeladene und zugleich unter Überdruck stehende Gase zu schaffen, der mit einem möglichst großen Wirkungsgrad arbeitet, preiswert herstellbar ist und wenig Platz benötigt.

Diese Aufgabe wird durch die Merkmale des Anspruchs 1 gelöst. Vorteilhafte Weiterbildungen sind in den Ansprüchen 2 bis 14 beschrieben.

Infolge der Anordnung des die Wärmetauscherelemente beinhaltenden sogenannten Wärmetauscherraumes im Innern eines Druckbehälters, dessen Außenwände von dem abgekühlten Gas bespült werden, kann der volle Gasdruck von den kühleren Außenwänden des Druckbehälters aufgenommen werden. Auf diese Weise brauchen die dem heißen Gasstrom ausgesetzten Umfassungswände des Wärmetauscherraumes lediglich die Druckdifferenz zwischen dem zuströmenden heißen Gas und dem abströmenden abgekühlten Gas aufzunehmen. Diese Druckdifferenz liegt in der Größenordnung von einigen Metern Wassersäule und wird im wesentlichen durch den Strömungswiderstand, den die Wärmetauscherelemente dem Gasstrom bieten, bestimmt. Diese Maßnahme erlaubt es bei gegebener Temperaturfestigkeit des Materials der Druckbehälterwand, die Gaseintrittstemperatur weiter nach oben zu treiben. Darüber hinaus wird durch diesen Aufbau auch erreicht, daß die Außenwand des Druckbehälters des Abhitzedampferzeugers nur gegen eine Temperatur wärmegedämmt werden muß, die etwa zwischen 100° und 250° liegt. Auf diese Weise verringert sich zugleich auch der Aufwand für die Wärmedämmung und kann der Wärmeverlust deutlich verringert werden. Der Anschluß der Gaszuführungsleitung am oberen Ende eines unten offenen Wärmetauscherraumes hat eine geringere Anfälligkeit gegen Verschmutzung durch die mitgeführten Staubteilchen zur Folge.

Infolge der unten offenen Bauweise des Wärmetauscherraumes und der erzwungenen Umkehrung der heißen Gase um 180° am unteren Ende des Wärmetauscherraumes erfolgt in Verbindung mit der am oberen Ende des Druckbehälters angeschlossenen Gasabzugsleitung durch die Wirkung der Schwerkraft und der diese unterstützenden Fliehkräfte eine besonders intensive Trennung der mitgeführten Staubpartikel von dem inzwischen weitgehend abgekühlten Gas und fallen diese Staubpartikel aufgrund ihrer Schwerkraft in die Vertiefung des Druckbehälterbodens. Wenn der Druckbehälterboden zugleich trichterförmig ausgebildet ist, lassen sich die am Boden ansammelnden Asche- und Staubpartikel über eine dort anzuschließende AscheAustragsvorrichtung abführen.

Besonders vorteilhaft ist es, die Gaszuführungsleitung im Innern der Gasabzugsleitung zu führen. In diesem Fall kann auch die thermisch hoch beanspruchte Gaszuführungsleitung weitestgehend von Druckbeanspruchungen entlastet werden und kann zugleich der Wärmeverlust dadurch reduziert werden, daß die Wärmedämmung auf die wesentlich niedrigere Temperatur der Gasabzugsleitung abgestimmt werden muß.

Die Standfestigkeit der Umfassungswände wie auch der Gaszuführungsleitung läßt sich bedeutend erhöhen, wenn diese in vorteilhafter Weiterbildung der Erfindung die Wärmetauscherrohre tragen.

Weitere Einzelheiten der Erfindung sind anhand eines in der Figur dargestellten Ausführungsbeispiels erläutert.

Die Figur zeigt den Aufbau des zwischen einem Kohlevergaser 1 und einer Gasreinigungsanlage 2 geschalteten erfindungsgemäßen Abhitzedampferzeugers 3. Die vom Kohlevergaser 1 kommende Gaszuführungsleitung 4 mündet von oben nach unten führend zentral in in einem Druckbehälter 5 angeordneten Wärmetauscherraum 6. Dieser Wärmetauscherraum ist unten offen und mündet dort in den Druckbehälter 5. Der Zwischenraum zwischen den Umfassungswänden des Wärmetauscherraumes 6 und der Außenwand des Druckbehälters ist seinerseits am oberen Ende des Druckbehälters an einer druckfesten, die Gaszuführungszuleitung 4 umschließenden Gasabzugsleitung 8 angeschlossen. An dieser Gasabzugsleitung befindet sich unmittelbar vor dem Kohlevergaser 1 eine Abzweigung 9, die zur Gasreinigungsanlage 2 führt. Der Boden 10 des Druckbehälters 5 ist trichterförmig ausgebildet und trägt an seiner tiefsten Stelle eine Ascheaustragsvorrichtung 11. Diese besteht aus einer Aschenschleuse 12 mit zwei hintereinandergeschalteten Ventilen 13, 14.

In dem Wärmetauscherraum 6 sind von oben nach unten zwei Überhitzerheizflächen 15, 16, eine Verdampferheizfläche 17 sowie ganz am unteren Ende des Wärmetauscherraumes 6 eine Economiserheizfläche 18 eingezeichnet. Die Umfassungswände des Wärmetauscherraumes 6 sind als Flossenrohrwände ausgebildet. Die Überhitzer-, Verdampfer- und Economiserheizflächen sind im Wärmetauscherraum 6 an Tragrohren 19, 20 (nur zwei dargestellt) aufgehängt, die durch die jeweils darüber angeordneten vorgenannten Wärmetauscherflächen hindurchgeführt sind und vom Umwälzwasser durchflossen werden. Diese Tragrohre 19, 20 sind im Ausführungsbeispiel parallel zu den Flossenrohren der Umfassungswände 7 des Wärmetauscherraumes 6 geschaltet. Auch die Wand der Gaszuführungsleitung 4 ist als Flossenrohrwand ausgebildet. Ihre Flossenrohre sind in Serie zu denjenigen der Umfassungswände 7 geschaltet. Die Wärmetauscherrohre der Economiserheizflächen 18, der Verdampferheizflächen 17 und die Flossenrohre der Gaszuführungsleitung 4 sind ausgangsseitig an ein gemeinsames Wasser-Dampf-Trenngefäß 21 angeschlossen. Von diesen wird das aufgeheizte Wasser über eine Umwälzpumpe 22 in zwei mittels Steuerventile 23, 24 unabhängig voneinander beaufschlagbaren Stränge 25, 26 gefördert. Über einen dieser beiden Stränge 25 wird das Wasser in die Verdampferheizflächen 17 und über den anderen dieser beiden Stränge 26 in die Flossenrohre der Umfassungswände 7 des Wärmetauscherraumes 6 und den diesen parallel geschalteten Tragrohren 19, 20 gefördert.

Das die Wärmetauscherrohre der Umfassungswände 7 und die Tragrohre 19,20 verlassende Wasser des Umwälzstranges 26 wird in die Wärmetauscherrohre der Gaszuführungsleitung 4 geleitet. Die Dampfseite des Wasserdampftrenngefäßes 21 ist an die untereinander in Serie geschalteten Überhitzerheizflächen 15, 16, angeschlossen. In der die beiden Überhitzerheizflächen miteinander verbindenden Dampfleitung 27 ist ein Einspritzkühler 28 zur Regelung der Temperatur des den letzten Überhitzer 15 über die Frischdampfleitung 29 verlassenden Frischdampfes eingebaut. Eine vom hier nicht weiter dargestellten Kondensator kommende Speisewasserleitung 30 ist über eine Speisewasserpumpe 31 an den Eingang des Economisers 18 angeschlossen.

Beim Betrieb des Kohlevergasers 1 strömt das dort erzeugte heiße, staubhaltige Rohgas über die Gaszuführungsleitung 4 von oben in den Wärmetauscherraum 6 des Abhitzedampferzeugers 3 hinein. Dieses Gas hat eine Temperatur von ca. 1000 bis 1400°C und infolge der Aufladung des Kohlevergasers 1 einen Druck von 10 bis 60 bar. Es ist stärk mit Staubpartikeln beladen. Es durchströmt im Wärmetauscherraum 6 zunächst die beiden Überhitzerheizflächen 15,16, sodann die Verdampferheizflächen 17 und schließlich die Economiserheizflächen 18 um weitgehend abgekühlt am unteren offenen Ende des Wärmetauscherraumes 6 in den Druckbehälter 5 einzuströmen und dort um 180° umgelenkt zu werden. Außerhalb der Umfassungwände 7 des Wärmetauscherraumes 6, jedoch innerhalb des Druckbehälters 5 strömt das abgekühlte Rohgas wieder nach oben. Hierbei werden die Staubteilchen sowohl durch die Umlenkung um 180° als auch unterstützend hierzu durch die Schwerkraft in den Aschetrichter im Boden 10 des Druckbehälters geschleudert. Die Asche kann dort über die Ascheaustragvorrichtung 11 entfernt werden. Das so weitgehend von Asche befreite und auf 150 bis 400° C abgekühlte Gas strömt nunmehr im Druckbehälter 5 nach oben und über die die Gaszuführungsleitung 4 umschließende Gasabzugsleitung 8 bis nahezu zum Kohlevergaser 1 zurück. Über die Abzweigung 9 in der Gasabzugsleitung 8 strömt es zur Gasreinigungsanlage 2. Auf diesem Rückweg kühlt es zugleich die Gaszuführungsleitung 4 und stützt sie mit ihrem Druck ab, so daß die Gaszuführungsleitung 4 nur den Differenzdruck zwischen den in den Abhitzedampferzeuger 3 einströmenden und den diesen verlassenden Gasstrom aufnehmen muß. Dies hat nicht nur den Vorteil, daß die thermisch stark beanspruchte Gaszuführungsleitung weitgehend druckentlastet ist, sondern, daß auch die Wärmeverluste geringer werden und die Isolation dieser koaxialen Gaszuführungs- und Gasabzugsleitung, wie auch des Abhitzedampferzeugers 3 stark vereinfacht wird, weil deren nur etwa 200° C heiß werdende Außenwände thermisch besser isolierbar sind.

Durch die Speisewasserleitung 30 wird über die Speisewasserpumpe 31 frisches Speisewasser in die Economiserheizflächen 18 eingespeist. Das die Economiserheizflächen 18 verlassende aufgewärmte Speisewasser wird über das Wasser-Dampf-Trenngefäß 21, die Umwälzpumpe 22 zum Teil in die Verdampferheizflächen 17 eingespeist und von dort mit Dampf durchsetzt in das 'Wasserdampftrenngefäß 21 zurückgefördert. Parallel zu den Verdampferheizflächen 17 wird auch ein Teil des aufgeheizten Speisewassers in die Wärmetauscherrohre der Umfassungswände 7 des Wärmetauscherraumes 6 und der Gaszuführungsleitung 4 gefördert. Von den Verdampferheizflächen, wie auch von der Gaszuführungsleitung 4 wird das mit Dampf durchsetzte Speisewasser ebenfalls in das Wasser-Dampftrenngefäß 21 gefördert. Dort wird das vom Dampf abgetrennte Speisewasser wieder der Umwälzpumpe 22 zugeführt. Der Dampf gelangt vom Wasserdampf-Trenngefäß 21 in die beiden in Serie geschalteten Überhitzerheizflächen 15, 16. Aus der zweiten Überhitzerheizfläche 15, strömt der Dampf direkt über die Frischdampfleitung 29 zum Verbraucher. Die Qualität des Frischdampfes kann noch durch die zwischen den beiden Überhitzerheizflächen in die Dampfleitung geschalteten Einspritzkühler 28 geregelt werden.

### Bezugszeichenliste

## Patentansprüche

1. Abhitzedampferzeuger für heiße, staubbeladene, unter Überdruck stehende Gase, mit einem konzentrisch in einem Druckbehälter (5) angeordneten, am unteren Ende offenen, die Wärmetauscherelemente (15 bis 18) tragenden Wärmetauscherraum (6), mit einer von oben in den Wärmetauscherraum mündenden Gaszuführungsleitung (4) mit einer an der Druckbehälterwand angeschlossenen und mit dem Zwischenraum zwischen den Umfassungswänden (7) des Wärmetauscherraumes (6) und des Druckbehälters (5) verbundenen Gasabzugsleitung (8) sowie mit von einem Kühlmedium durchströmten Wärmetauscherelementen,
dadurch gekennzeichnet,
daß die Gaszuführungsleitung (4) im Innern der Gasabzugsleitung (8) geführt ist, der Druckbehälterboden (10) trichterförmig ausgebildet und an eine Ascheaustragvorrichtung (11) angeschlossen ist und die Umfassungswände (7) des Wärmetauscherraumes (6) mit Wärmetauscherrohren versehen sind.

2. Abhitzedampferzeuger nach Anspruch 1,
dadurch gekennzeichnet,
daß die Wand der Gaszuführungsleitung (4) Wärmetauscherrohre trägt.

3. Abhitzedampferzeuger nach Anspruch 1,
dadurch gekennzeichnet,
daß die Umfassungswände (7) des Wärmetauscherraumes (6) als Flossenrohrwände ausgebildet sind.

4. Abhitzedampferzeuger nach Anspruch 2,
dadurch gekennzeichnet,
daß die Wand der Gaszuführungsleitung (4) als Flossenrohrwand ausgebildet ist.

5. Abhitzedampferzeuger nach Anspruch 1,
dadurch gekennzeichnet,
daß die konzentrisch in der Gasabzugsleitung (8) geführte Gaszuführungsleitung (4) den Wärmetauscherraum (6) mit einem Kohlevergaser (1) verbindet.

6. Abhitzedampferzeuger nach Anspruch 1,
dadurch gekennzeichnet,
daß die konzentrisch in der Gasabzugsleitung geführte Gaszuführungsleitung den Wärmetauscherraum mit einer Brennkammer verbindet.

7. Abhitzedampferzeuger nach Anspruch 5,
dadurch gekennzeichnet,
daß die Gasabzugsleitung (8) an eine Gasreinigungs anlage (2) angeschlossen ist.

8. Abhitzedampferzeuger nach Anspruch 1,
dadurch gekennzeichnet,
daß die die Wärmetauscherelemente (15 bis 18) über von einem Kühlmedium durchströmte Wärmetauscherrohre (19, 20) im Wärmetauscherraum (6) gehalten sind.

9) Abhitzedampferzeuger nach Anspruch 1,
dadurch gekennzeichnet,
daß Wasser bzw. Wasserdampf als Kühlmedium verwendet ist.

10. Abhitzedampferzeuger nach Anspruch 1 und 9,
dadurch gekennzeichnet,
daß die einzelnen Wärmetauscher (15 bis 18) des Wärmetauscherraumes (6) als Zwangsumlaufdampferzeuger geschaltet sind.

11. Abhitzedampferzeuger nach Anspruch 1 und 9,
dadurch gekennzeichnet,
daß die Verdampferheizflächen (17) im Wärmetauscherraum (6) einerseits und die Wärmetauscherrohre der Umfassungswände (7) des Wärmetauscherraums (6), deren Tragrohre (19.20) und die Wärmetauscherrohre der Gaszuführungsleitung (4) andererseits als zwei zueinander parallel geschaltete, getrennt regelbare Umwälzkreisläufe geschaltet sind.

12. Abhitzedampferzeuger nach Anspruch 11,
dadurch gekennzeichnet,
daß beide Umwälzkreisläufe (25, 26) an ein und demselben Dampf-Wasser-Trenngefäß (21) angeschlossen sind.

13. Abhitzedampferzeuger nach Anspruch 11,
dadurch gekennzeichnet,
daß jedem Umwälzkreislauf ein eigenes Regelventil (23, 22) zugeordnet ist.

14. Abhitzdampferzeuger nach Anspruch 11,
dadurch gekennzeichnet,
daß jedem Umwälzkreislauf eine eigene Umwälzpumpe zugeordnet ist.

## Revendications

1. Générateur de vapeur à chaleur perdue pour des gaz chauds, chargés de poussière et soumis à une surpression, comprenant une chambre d'échangeurs de chaleur (6), disposée concentriquement dans une cuve sous pression (5), ouverte à l'extrémité inférieure et portant les éléments de l'échangeur de chaleur (15 à 18), un conduit d'amenée des gaz (4) débouchant par le haut dans la chambre d'échangeurs de chaleur, un conduit d'évacuation des gaz (8) raccordé à la paroi de la cuve sous pression et communiquant avec l'intervalle compris entre les parois de délimitation (7) de la chambre d'échangeurs de chaleur (6) et de la cuve sous pression (5), ainsi que des éléments échangeurs de chaleur parcourus par un fluide de refroidissement, caractérisé en ce que

le conduit d'amenée des gaz (4) passe à l'intérieur du conduit d'évacuation des gaz (8), le fond de la cuve sous pression (10) est en forme d'entonnoir et communique avec un dispositif de déchargement des cendres (11) et les parois de délimitation (7) de la chambre d'échangeurs de chaleur (6) sont munies de tubes d'échangeurs de chaleur.

2. Générateur de vapeur à chaleur perdue suivant la revendication 1 ,
caractérisé en ce que
la paroi du conduit d'évacuation des gaz (4) porte des tubes d'échangeurs de chaleur.

3. Générateur de vapeur à chaleur perdue suivant la revendication 1,
caractérisé en ce que
les parois de délimitation (7) de la chambre d'échangeurs de chaleur (6) sont constituées en parois à tubes nervurés.

4. Générateur de vapeur à chaleur perdue suivant la revendication 1,
caractérisé en ce que
la paroi du conduit d'évacuation des gaz (4) est constituée en parois à tubes nervurés.

5. Générateur de vapeur à chaleur perdue suivant la revendication 1,
caractérisé en ce que
le conduit d'amenée des gaz (4), qui passe concentriquement dans le conduit d'évacuation des gaz (8), met la chambre d'échangeurs de chaleur (6) en communication avec un gazogène à charbon (1).

6. Générateur de vapeur à chaleur perdue suivant la revendication 1,
caractérisé en ce que
le conduit d'amenée des gaz, qui passe concentriquement dans le conduit d'évacuation des gaz, met la chambre d'échangeurs de chaleur en communication avec une chambre de brûleur.

7. Générateur de vapeur à chaleur perdue suivant la revendication 5,
caractérisé en ce que
le conduit d'évacuation des gaz (8) est raccordé à une installation d'épuration des gaz (2).

8. Générateur de vapeur à chaleur perdue suivant la revendication 1 ,
caractérisé en ce que
les éléments échangeurs de chaleur (15 à 18) sont maintenus dans la chambre d'échangeurs de chaleur (6) par des tubes d'échangeurs de chaleur (19, 20) parcourus par un fluide de refroidissement.

9. Générateur de vapeur à chaleur perdue suivant la revendication 1 ,
caractérisé en ce que
de l'eau ou de la vapeur d'eau est utilisée comme fluide de refroidissement.

10. Générateur de vapeur à chaleur perdue suivant la revendication 1 ou 9,
caractérisé en ce que
les échangeurs de chaleur (15 à 18) individuels de la chambre d'échangeurs de chaleur (6) sont montés en générateur de vapeur à circulation forcée.

11. Générateur de vapeur à chaleur perdue suivant la revendication 1 ou 9,
caractérisé en ce que
les surfaces de chauffe de l'évaporateur (17) dans la chambre d'échangeurs de chaleur (6) d'une part, et les tubes d'échangeurs de chaleur des parois de délimitation (7) de la chambre d'échangeurs de chaleur (6), leurs tubes supports (19,20) et les tubes d'échangeurs de chaleur du conduit d'amenée des gaz (4) d'autre part, sont montés sous la forme de deux circuits de circulation en parallèles et susceptibles d'être réglés séparément.

12. Générateur de vapeur à chaleur perdue suivant la revendication 11,
caractérisé en ce que
les deux circuits de circulation (25, 26) sont raccordés à un seul et même récipient de séparation vapeur-eau (21).

13. Générateur de vapeur à chaleur perdue suivant la revendication 11,
caractérisé en ce que
à chaque circuit de circulation est associée sa propre vanne de régulation (23, 22).

14. Générateur de vapeur à chaleur perdue suivant la revendication 11 ,
caractérisé en ce que
à chaque circuit de circulation est associée sa propre pompe de circulation.

## Claims

1. Waste heat steam generator for hot dust- laden gases at high pressure, having a heat exchanger chamber (6) arranged concentrically in a pressure tank (5), said heat exchanger chamber being open at its lower end and carrying the heat exchanger elements (15 to 18), a gas supply line (4) opening from the top into the heat exchanger chamber, a gas discharge line (8) connected to the pressure tank wall and joined to the intermediate space between the surrounding walls (7) of the heat exchanger chamber (6) and of the pressure tank (5), and heat exchanger elements through which coolant flows, characterised in that the gas supply line (4) is conducted inside the gas discharge line (8), the pressure tank base (10) is funnel-shaped and is connected to an ash removal device (11), and the surrounding walls (7) of the heat exchanger chamber (6) are provided with heat exchanger pipes.

2. Waste heat steam generator according to claim 1, characterised in that the wall of the gas supply line (4) carries heat exchanger pipes.

3. Waste heat steam generator according to claim 1, characterised in that the surrounding walls (7) of the heat exchanger chamber (6) are designed as fin pipe walls.

4. Waste heat steam generator according to claim 2, characterised in that the wall of the gas supply line (4) is designed as a fin pipe wall.

5. Waste heat steam generator according to claim 1, characterised in that the gas supply line (4) conducted concentrically in the gas discharge line (8) joins the heat exchanger chamber (6) to a coal gasifier (1).

6. Waste heat steam generator according to claim 1, characterised in that the gas supply line conducted concentrically in the gas discharge line joins the heat exchanger chamber to a combustion chamber.

7. Waste heat steam generator according to claim 5, characterised in that the gas discharge line (8) is connected to a gas purification installation (2).

8. Waste heat steam generator according to claim 1, characterised in that the heat exchanger elements (15 to 18) are mounted in the heat exchanger chamber (6) by means of heat exchanger pipes (19, 20) through which a coolant flows.

9. Waste heat steam generator according to claim 1, characterised in that water or steam is used as the coolant.

10. Waste heat steam generator according to claim 1 and 9, characterised in that the individual heat exchangers (15 to 18) of the heat exchanger chamber (6) are connected as forced circulation steam generators.

11. Waste heat steam generator according to claim 1 and 9, characterised in that the vaporiser heating surfaces (17) in the heat exchanger chamber (6) on the one hand and the heat exchanger pipes of the surrounding walls (7) of the heat exchanger chamber (6), their mounting pipes (19, 20) and the heat exchanger pipes of the gas supply line (4) on the other hand are connected as two separately controllable circulatory systems connected in parallel with each other.

12. Waste heat steam generator according to claim 11, characterised in that both circulatory systems (25, 26) are connected to one and the same steam-water-separating vessel (21).

13. Waste heat steam generator according to claim 11, characterised in that a separate control valve (23, 22) is associated with each circulatory system.

14. Waste heat steam generator according to claim 11, characterised in that a separate circulating pump is associated with each circulatory system.
